# FASCICULE DE BREVET EUROPEEN

(11) **EP 0 156 690 B1**
(45) Date de publication et mention de la délivrance du brevet: **19.04.1989**
(21) Numéro de dépôt: 85400348.0
(22) Date de dépôt: 25.02.1985
(51) Int. Cl.: A47K 3/024

(54) **Dispositif de maintien d'un bébé au cours de son bain ou de ses soins**
Vorrichtung zum Halten eines Babys während seines Bades oder seiner Pflege
Device for holding a baby while it is having its bath or while taking care of it

(30) Priorité: 05.03.1984 FR 8403727
(43) Date de publication de la demande: 02.10.1985
(73) Titulaire: Tempereau, Jacques, F-49000 Bouchemaine (FR)
(72) Inventeur: Tempereau, Jacques, F-49000 Bouchemaine (FR)
(74) Mandataire: Phélip, Bruno

(56) Documents cités:
- DE-A- 2 335 573
- FR-A- 2 409 034
- US-A- 2 093 964

## Description

La présente invention concerne un dispositif utilisable en puériculture, au moment des soins et de la toilette des bébés.

Les différents accessoires de maintien de jeunes, bébés actuellement utilisés sont destinés à assurer soit le confort en position assise, soit la sécurité à l'intérieur d'un véhicule, soit le maintien au moment de la distribution de nourriture, ou au cours de son initiation à la marche.

Pour résoudre le problème particulier de sécurité dans le bain, on connaît, des dispositifs flottants , qui épousent la forme du dos et de la nuque et qui sont fixés par des attaches sur la poitrine et éventuellement sur le front pour soulever le visage hors de l'eau (DE-A-2 335 573 et US-A-2 093 964). Ces dispositifs qui sont uniquement destinés au bain ne sont guère utilisables pour les autres soins et la toilette, car, ou bien ils ne permettent pas le libre mouvement des, membres, ou bien, ils n'assurent aucun maintien efficace en dehors de l'eau.

Dans ce même but de sécurité dans le bain, on a proposé, dans FR-A-2 409 034 une baignoire en forme de coquille rigide dont le fond a une courbure destinée à supporter la face dorsale du bébé, avec un appui occipital et un, appui fessier. Le fait qu'il s'agit d'une baignoire, avec un dispositif d'évacuation d'eau et des parois latérales relativehautes rend ce dispositif difficilement utilisable pour les soins et la toilette.

Le but de l'invention est de fournir un dispositif permettant le maintien en toute sécurité d'un bébé en position allongée sur le dos ou sur le ventre, avec une liberté totale de mouvement de sec membres antérieurs et postérieurs, ce dispositif permettant, dans le cas particulier d'utilisation au moment du bain de bébé, de maintenir celui-ci la tête hors de l'eau, laissant à la personne chargée de la toilette de l'enfant la possibilité de s'éloigner momentanément.

Pour atteindre ce résultat, l'invention fournit un dispositif de maintien d un bébé comprenant une coquille dont le fond est incurvé de façon à supporter la face dorsale du bébé, et qui comporte un appui occipital et un appui fessier, ladite coquille est découpée symétriquement par rapport à son axe médian longitudinal de façon à réaliser un appui central, un appui occipital ou mentonnier et un appui fessier; ces trois parties étant reliées entre elles par une bande centrale plus étroite autorisant une liberté totale de mouvement de ses membres antérieurs et postérieurs.

Suivant des modalités préferées, la partie centrale porte deux ailes faisant retour de façon à contenir l'enfant latéralement entre les aisselles et les hanches; l'appui occipital ou mentonnier est muni de deux ailes faisant retour de manière à contenir la tête de l'enfant latéralement, respectivement en arrière des oreilles ou contre les joues, l'axe médian longitudinal s'incurvant de façon inverse dans cette zone; et l'autre extrémité de la coquille se terminant par une remontée d'un rayon de courbure plus petit, réalisant l'appui fessier, cette remontée étant munie également de deux ailes latérales concourant avec les ailes de la partie centrale à ceinturer partiellement les cuisses du bébé. Les découpes de la bordure périphérique de la coquille laissent subsister entre chacune des trois zones d'appui ainsi réalisées une bande centrale dont la largeur autorise une relative flexibilité sans pour autant nuire à la bonne résistance mécanique de l'ensemble. La coquille comporte une embase de surface suffisante pour lui assurer un appui au sol selon une stabilité parfaite: cette embase peut être du type ventouse pour assurer une solidarisation de la coquille avec la baignoire. La liaison de l'appui occipital avec la partie centrale peut être du type télescopique par coulissement de manière à adapter l'appareil à la morphologie du bébé.

Les dessins annexés illustrent à titre d'exemple non limitatif, un mode de réalisation du dispositif conforme à la présente invention. Ceux-ci représentent:
- en figure 1, une vue en élévation du dispositif maintenant le bébé en appui dorsal,
- en figure 2, une vue en élévation du dispositif maintenant le bébé en appui ventral,
- en figure 3, une vue de dessus du dispositif.

Tel que représenté, le dispositif est constitué d'une coquille 1 de forme semi-ovoïde réalisant une sorte de berceau et dont la courbure de profil longitudinal est destinée à supporter sur toute sa longueur la face dorsale ou la face ventrale du bébé. Symétriquement, par rapport à l'axe longitudinal médian de la coquille, la bordure périphérique de celle-ci est découpée de façon à réaliser une partie centrale la, un appui occipital ou mentonnier 1b et un appui fessier 1 c: ces trois parties étant reliées entre elles par une bande centrale 1d. C'est ainsi que la partie centrale la est bordée latéralement par deux ailes le faisant retour de chaque côté de la bande centrale; ces deux ailes assurent la retenue du corps dans la zone s'étendant des aisselles aux hanches. La partie 1b destinée à servir d'appui à la nuque ou du menton correspondant au prolongement de la bande centrale 1d, cette dernière s'incurvant cependant de façon inverse dans cette zone pour réaliser un support sensiblement horizontal, bordé latéralement par deux ailes 1f faisant retour de chaque côté de ladite bande centrale pour assurer la retenue de la tête par appui de celle-ci derrière les oreilles ou sur les joues. La partie opposée 1c correspondant également au prolongement de la bande centrale 1d, la courbure de laquelle, dans cette zone, a un rayon plus petit pour réaliser une remontée voisine de la verticale; cette, partie 1c réalisant l'appui fessier est munie de deux ailes latérales 1 g situées dans le même plan que la bande centrale, coopérant avec les ailes le de la partie centrale la pour ceinturer partiellement les cuisses du bébé tout en laissant à celles-ci une liberté de mouvement. Les raccordements des ailes 1 e, 1f, et 1g avec la bande centrale 1d s'effectuent au moyen d'arrondis suffisamment prononcés de manière à éviter toute gêne et blessure du bébé. La coquille 1 est sustentée au moyen d'une embase 2 de surface propre à lui assurer une parfaite stabilité, quelle que soit la turbulence de son occupant cette embase peut être une ventouse pour rendre l'appareil solidaire du fond de la baignoire ou du bassin dans lequel s'effectue la toilette du bébé.

Le dispositif peut être réalisé en tout matériau formable, moulable ou injectable et avoir, sans limite de forme, un attrait esthétique: d'animaux, d'oiseaux, d'objets.. etc

La bande centrale 1d reliant la partie centrale 1e à 1a partie 1b peut être prévue extensible en longueur de manière à adapter l'appareil à la morphologie et à la taille du bébé. Il peut aussi être prévu que la liaison de la coquille avec l'embase est réglable en position afin de trouver la position et le niveau d'inclinaison optimaux pour le sujet maintenu par la bande centrale.

Le dispositif, objet de l'invention, peut être employé pour différents usages en puériculture, tels que les soins et la toilette du bébé; l'invention peut également être utilisée pour bébés et adultes dans les centres de traitement de thalassothérapie.

## Revendications

1. Dispositif de maintien d'un bébé, comprenant une coquille dont le fond est incurvé de façon à supporter la face dorsale du bébé, et qui comporte un appui occipital et un appui fessier, ladite coquille est découpée symétriquement par rapport à son axe médian longitudinal de façon à réaliser un appui central (1a), un appui occipital ou mentonnier (1b) et un appui fessier (1c), caractérisé en ce que ces trois parties sont reliées entre elles par une bande centrale (1d) plus étroite et autorisant une liberté totale de mouvement de ses membres antérieurs et postérieurs.

2. Dispositif selon la revendication 1, caractérisé en ce que la bande centrale (1d) est prévue extensible en longueur de manière à adapter l'appareil à la morphologie et à la taille du bébé.

3. Dispositif selon la revendication 1 ou 2, caractérisé en ce que l'appui central (1a) est bordé latéralement par deux ailes (1e) faisant retour de chaque côté de la bande centrale, ces deux ailes assurant la retenue du corps dans la zone s'étendant des aisselles aux hanches.

4. Dispositif selon la revendication 1 ou 2, caractérisé en ce que l'appui occipital ou mentonnier correspond au prolongement de la bande centrale (1d), laquelle s'incurve de façon inverse dans cette zone pour réaliser un support sensiblement horizontal bordé latéralement par deux ailes (1f) faisant retour de chaque côté de ladite bande centrale pour assurer la retenue de la tête par appui de celle-ci derrière les oreilles ou sur les joues.

5. Dispositif selon la revendication 1 ou 2, caractérisé en ce que l'appui fessier correspond au prolongement de la bande centrale (1d), la courbure de laquelle dans cette zone a un rayon plus petit pour réaliser une remontée voisine de la verticale, lequel appui fessier est muni de deux ailes latérales (1g) situees dans le même plan que la bande centrale, coopérant avec les ailes (1e) de la partie centrale (1 a) pour ceinturer partiellement les cuisses du bébé tout en laissant à celles-ci une liberté de mouvement.

6. Dispositif selon l'une des revendications 3 à 5, caractérisé en ce que le raccordement des ailes (1e, 1f, 1g) avec la bande centrale (1d) s'effectue au moyen d'arrondis suffisamment prononcés pour éviter tout risque de blessure du bébé.

7. Dispositif selon l'une des revendications 1 à 6, caractérisé en ce que la coquille (1) est sustentée au moyen d'une embase (2) de surface propre à lui assurer une parfaite stabilite.

8. Dispositif selon la revendication 7, caractérisé en ce que l'embase (2) supportant la coquille (1) est munie d'une ventouse permettant une solidarisation de la coquille avec le fond d'une baignoire ou d'un bassin.

9. Dispositif selon les revendications 7 ou 8, caractérisé en ce que la liaison de la coquille (1) avec l'embase (2) est réglable en position pour amener la coquille dans l'inclinaison désirée.

## Patentansprüche

1. Vorrichtung zum Halten eines Babys, bestehend aus einer Schale, deren Boden zum Stützen der Rückenseite des Babys einwärts gekrümmt ist und die eine Hinterhauptstütze und eine Gesäßstütze umfaßt, wobei die Schale in Bezug auf ihre Längsmittelachse derart symmetrisch ausgeschnitten ist, um eine zentrale Stütze (1a), eine Hinterhaupt- oder Kinnstütze (1b) und eine Gesäßstütze (1c) zu verwirklichen, dadurch gekennzeichnet, daß diese drei Partien durch einen zentralen Streifen (1d) miteinander verbunden sind, der schmaler ist und eine totale Bewegungsfreiheit seiner vorderen und hinteren Glieder erlaubt.

2. Vorrichtung nach Anspruch 1, dadurch gekennzeichnet, daß der zentrale Streifen (1 d) zur Anpassung der Vorrichtung an die Morphologie und an die Körpergröße des Babys in der Länge ausdehnbar ist.

3. Vorrichtung nach Anspruch 1 oder 2, dadurch gekennzeichnet, daß die zentrale Stütze (1a) am seitlichen Rand mit zwei Flügeln (1e) versehen ist, die von jeder Seite der zentralen Stütze zurückverlaufen, wobei diese beiden Flügel das Halten des Körpers in einer Zone, die sich von den Achseln bis zu den Hüften erstreckt, sichern.

4. Vorrichtung nach Anspruch 1 oder 2, dadurch gekennzeichnet, daß die Hinterhaupt-oder Kinnstütze der Verlängerung des zentralen Streifens (1 d) entspricht, der sich in dieser Zone derart entgegengesetzt einwärts krümmt, um eine im wesentlichen horizontale Stütze zu bilden, die am seitlichen Rand mit zwei Flügeln (1f) versehen ist, die von jeder Seite des genannten zentralen Streifens zurückverlaufen, um das Halten des Kopfes durch Abstützung desselben hinter den Ohren oder an den Wangen zu sichern.

5. Vorrichtung nach Anspruch 1 oder 2, dadurch gekennzeichnet, daß die Gesäßstütze der Verlängerung des zentralen Streifens (1 d) entspricht, dessen Krummung in dieser Zone einen kleineren Radius aufweist, um benachbart zu der Vertikalen einen Wiederanstieg zu bilden, und daß die Gesäßstütze mit zwei seitlichen Flügeln (1g) ausgestattet ist, die sich in derselben Ebene wie der zentrale Streifen befinden und die mit den Flügeln (1e) der zentralen Partie (1a) zusammenwirken, um die Oberschenkel des Babys unter voller Belassung einer Bewegungsfreiheit derselben teilweise zu Umgeben.

6. Vorrichtung nach einem der Ansprüche 3 bis 5, dadurch gekennzeichnet, daß die Verbindung der Flügel (1e, 1f, 1g) mit dem zentralen Streifen (1d) mittels ausreichend ausgeprägter Abrundungen ausgeführt ist, um jegliche Verletzungsgefahr des Babys zu verhüten.

7. Vorrichtung nach einem der Ansprüche 1 bis 6, dadurch gekennzeichnet, daß die Schale (1) mittels einer Bodenplatte (2) mit geeigneter Oberfläche unterstützt ist, um ihr eine vollendete Stabilität zu sichern.

8. Vorrichtung nach Anspruch 7, dadurch gekennzeichnet, daß die die Schale unterstützende Bodenplatte (2) mit einem Sauger ausgestattet ist, der eine Befestigung der Schale mit dem Boden einer Badewanne oder eines Beckens erlaubt.

9. Vorrichtung nach Anspruch 7 oder 8, dadurch gekennzeichnet, daß die Verbindung der Schale (1) mit der Bodenplatte (2) in der Position einstellbar ist, um die Schale in die gewünschte Neigung zu bringen.

## Claims

1. Device for supporting a baby, comprising a shell whose bottom is curved in a manner such as to support the dorsal surface of the baby, and which possesses an occipital support and a buttock support, the said shell being cut symmetrically relative to its longitudinal median axis in a manner such as to produce a central support (1a), an occipital support or chin rest (1 b) and a buttock support (1 c), characterized in that these three parts are mutually connected by a narrover central strip (1d) allowing a total freedom of movement of the baby's anterior and posterior limbs.

2. Device according to Claim 1, characterized in that the central strip (1d) is provided to be extensible in length, in a manner such as to adapt the apparatus to the morphology and stature of the baby.

3. Device according to Claim 1 or 2, characterized in that the central support (1a) is edged laterally by two wings (1e) turning back on either side of the central strip, these two wings ensuring the retention of the body in the zone extending from the armpits to the hips.

4. Device according to Claim 1 or 2, characterized in that the occipital support or chin rest corresponds to the extension of the central strip (1d), which strip is inversely curved in this zone in order to provide a substantially horizontal support edged laterally by two wings (1f) turning back on either side of the said central strip in order to ensure the retention of the head by supporting the latter behind the ears or on the cheeks.

5. Device according to Claim 1 or 2, characterized in that the buttock support corresponds to the extension of the central strip (1 d), the curvature of which in this zone has a lesser radius in order to produce an ascent close to the vertical, which buttock support is provided with two lateral wings (1g) situated in the same plane as the central strip, interacting with the wings (1e) of the central part (1a) in order partially to encompass the baby's thighs while leaving the latter freedom of movement.

6. Device according to one of Claims 3 to 5, characterized in that the connection of the wings (1e, 1f, 1g) to the central strip (1d) is made by means of rounded portions which are sufficiently pronounced to avoid all risk of injury to the baby.

7. Device according to one of Claims 1 to 6, characterized in that the shell (1) is sustained by means of a base (2) of surface area suitable to ensure the perfect stability thereof.

8. Device according to Claim 7, characterized in that the base (2) supporting the shell (1) is provided with a suction pad allowing the shell to be fixed to the bottom of a bath or of a basin.

9. Device according to Claim 7 or 8, characterized in that the attachment of the shell (1) to the base (2) is adjustable in position, in order to bring the shell to the desired inclination.
